# EUROPÄISCHE PATENTSCHRIFT

(11) **EP 1 499 550 B1**
(45) Veröffentlichungstag und Bekanntmachung des Hinweises auf die Patenterteilung: **11.10.2006**
(21) Anmeldenummer: 03727181.4
(22) Anmeldetag: 07.04.2003
(51) Int. Cl.: B65H 19/10

(54) **VORRICHTUNG ZUR VORBEREITUNG EINER MATERIALROLLE**
DEVICE FOR PREPARING A REEL OF MATERIAL
DISPOSITIF POUR PREPARER UN ROULEAU DE MATERIAU

(30) Priorität: 29.04.2002 DE 10219179
(43) Veröffentlichungstag der Anmeldung: 26.01.2005
(73) Patentinhaber: Koenig & Bauer Aktiengesellschaft, 97080 Würzburg (DE)
(72) Erfinder: KLEINSCHNITZ, Andreas, Josef, 97274 Leinach (DE)
(86) Internationale Anmeldenummer: PCT/DE2003/001129
(87) Internationale Veröffentlichungsnummer: WO 2003/093152

(56) Entgegenhaltungen:
- DE-A- 2 409 671
- US-A- 4 401 865
- PATENT ABSTRACTS OF JAPAN vol. 2003, no. 04, 2. April 2003 (2003-04-02) & JP 2002 365225 A (TORAY IND INC), 18. Dezember 2002 (2002-12-18)

## Beschreibung

Die Erfindung betrifft eine Vorrichtung zur Vorbereitung einer Materialrolle gemäß dem Oberbegriff des Anspruches 1.

Insbesondere, jedoch keineswegs ausschließlich, beim Rollenrotationsdruck, beispielsweise beim Drucken von Zeitungen, ist ein fliegender Rollenwechsel der verwendeten Materialrollen, nämlich der Papierrollen, erforderlich, um einen kontinuierlichen Fortdruck ohne Maschinenstillstand zu ermöglichen. Das Endloskleben, also das Ankleben einer neuen Rolle an die ablaufende Rolle muss dabei je nach Druckgeschwindigkeit und Kapazität der einzelnen Rolle in wiederkehrenden Zeitabständen durchgeführt werden. Die Ablaufzeit einer Rolle mit einem Durchmesser von 127 cm beträgt bei einer Druckgeschwindigkeit von 25 m/s beispielsweise ca. 17 min, woraus folgt, dass das Bedienpersonal beinahe viermal pro Stunde einen Rollenwechsel durchführen muss. Da für einen Rollenwechsel eine Vielzahl von Arbeitsgängen erforderlich sind, beispielsweise das Zuschneiden des Bahnanfangs, das Fixieren des Bahnanfangs auf der Rolle mit Etiketten, die Freihaltung von bestimmten Bereichen bei der Verwendung von Gurtantrieben, das Auftragen eines Klebemittels, mit dem die neue Bahn an der ablaufenden Bahn befestigt werden kann und/oder das Anbringen von Schaltetiketten, steht das Bedienpersonal bei der manuellen Vorbereitung der neuen Materialrolle für den fliegenden Rollenwechsel unter einem erheblichen Zeitdruck. Dieser Zeitdruck kann zu Fehlern bei der Vorbereitung führen, durch Störungen beim Rollenwechsel auftreten, was zum Stillstand der gesamten Druckmaschine führen kann.

Die DE 195 43 246 A1 beschreibt eine Vorrichtung zur Steuerung von Spulen, wobei mit lichtempfindlichen Sensoren eine Position der ablaufenden Rolle erfasst wird.

Die DE 296 02 098 U1 beschreibt einen Rollenwechsler, der mit einem Bilderkennungssystem zur Sicherheitsüberwachung versehen ist.

Der Erfindung liegt die Aufgabe zugrunde, eine Vorrichtung zur Vorbereitung einer Materialrolle zu schaffen.

Die Aufgabe wird erfindungsgemäß durch die Merkmale des Anspruches 1 gelöst.

Die mit der Erfindung erzielbaren Vorteile bestehen insbesondere darin, dass an der Vorrichtung eine Inspektionseinrichtung vorgesehen ist, mit der vorgegebene flächige Strukturen auf der Umfangsfläche der Materialrolle kontrollierbar sind. Durch diese Kontrolle kann die Weiterförderung einer fehlerhaft vorbereiteten Materialrolle zum Rollenwechsler ausgeschlossen werden.

In welcher Art die Inspektionseinrichtung ausgebildet ist, ist grundsätzlich beliebig. Beispielsweise wäre der Einsatz geeigneter Laserscannersysteme denkbar. Nach einer bevorzugten Ausführungsform der Erfindung ist in der Inspektionseinrichtung ein Kamerasystem, beispielsweise mit einer Digitalkamera, vorgesehen, mit dem die Umfangsfläche der Materialrolle zumindest teilweise aufgenommen werden kann. Die Bilddaten des Kamerasystems können dann in einer elektronischen Datenverarbeitungsanlage durch Mustervergleich mit Solldaten, die die Sollposition der aufgenommenen flächige Strukturen beschreiben, verglichen werden.

Um die Vorbereitung der Materialrolle weiter zu vereinfachen, kann zusätzlich noch Projektionseinrichtung vorgesehen sein, mit der vorgegebene flächige Strukturen auf die Umfangsfläche der Materialrolle projiziert werden können. Die Auflösung dieser Strukturen sind von zumindest 0,2 mm, insbesondere mit einer Auflösung von 0,12 mm auf die Umfangsfläche der Materialrolle projizierbar. Bei der Vorbereitung einer Materialrolle wird diese zunächst auf dem Gestell der Vorrichtung in einer definierten Position aufgespannt, so dass die zur Durchführung bestimmter Arbeitsgänge vorgegebenen flächigen Strukturen lagerichtig auf die Umfangsfläche projiziert werden können. Dies erleichtert insbesondere die Arbeiten beim Anbringen von Etiketten, Klebemitteln oder das Zuschneiden des Bahnanfangs, da das Bedienpersonal die jeweils richtige Position bzw. Strukturen durch die Projektion auf der Umfangsfläche angezeigt bekommt. Dabei ist es selbstverständlich möglich, dass für die verschiedenen Arbeitsschritte wie beispielsweise Zuschneiden des Bahnanfang, Anbringung der Etiketten und Aufbringung eines Klebemittels nacheinander mehrere Projektionen durchgeführt werden.

Grundsätzlich kann die Projektionseinrichtung in beliebiger Weise ausgebildet sein, solange sich die zu projizierenden Strukturen mit ausreichender Deutlichkeit und Trennschärfe auf die Umfangsfläche der Materialrolle abzeichnen. Besonders vorteilhaft ist es, wenn die Projektionseinrichtung zumindest eine Lasereinheit aufweist, deren Laserstrahl auf die Umfangsfläche der Materialrolle gerichtet werden kann, da Laserlicht eine hervorragende Abbildungsqualität ermöglicht. Da der Laserstrahl nur einen Lichtpunkt auf der Umfangsfläche erzeugt, muss der Laserstrahl derart ablenkbar sein, dass der Laserstrahl die Umfangsfläche der Materialrolle entsprechend der zu projizierenden Struktur überstreicht. Dies bedeutet mit anderen Worten, dass der von der Lasereinheit auf die Umfangsfläche projizierte Lichtpunkt entsprechend der gewünschten abzubildenden Struktur mit einer bestimmten Wiederholfrequenz über die Oberfläche der Materialrolle streicht und dabei das gewünschte Bild zeichnet. Wird die Wiederholfrequenz zum Überstreichen der Struktur ausreichend hoch gewählt, so ergibt sich auf Grund der Trägheit des menschlichen Auges ein Seheindruck, der einer Abbildung der gewünschten Struktur insgesamt entspricht.

Vorzugsweise sollte der Laserstrahl dabei mit einer Frequenz von zumindest 30 Hertz die zu projizierende Struktur auf der Umfangsfläche der Materialrolle überstreichen, da sich dadurch eine weitgehend flimmerfreie Abbildung der gewünschten Struktur auf der Umfangsfläche ergibt, die vom Bedienpersonal gut erkannt werden kann.

Um nicht die gesamte Lasereinheit zur Ablenkung des Laserstrahls bewegen zu müssen, ist es vorteilhaft, in der Lasereinheit beweglich gelagerte und ferngesteuert antreibbare Spiegel vorzusehen, mit Hilfe derer der Laserstrahl ablenkbar ist.

Alternativ bzw. zusätzlich zur Verwendung einer Lasereinheit kann als Projektionseinrichtung auch ein Bildprojektor verwendet werden, mit dem geeignete Strukturbilder auf die Umfangsfläche projiziert werden können. Beispielsweise ist es denkbar einen Diaprojektor zu verwenden, mit dem auf Diapositiven dargestellte Strukturbilder auf die Materialrolle projiziert werden können. In jedem Diapositiv wäre eine der gewünschten Strukturen, beispielsweise durch fotografische Aufnahme, als Strukturbild darzustellen. Alternativ können auch Computerbildprojektoren, sogenannte "Beamer", verwendet werden. Mit derartigen Computerbildprojektoren können die Bildsignale eines Standard-PC, beispielsweise gemäß dem VGA-Standard, verarbeitet und auf eine Bildebene projiziert werden. Damit könnten die abzubildenden Strukturen in einfacher Weise auf einen PC konstruiert und anschließend sofort über den Computerbildprojektor auf die Materialrolle projiziert werden. Genau wie bei der Verwendung einer Lasereinheit ergibt sich bei der Verwendung eines Computerbildprojektors eine außerordentlich große Flexibilität, da die projizierten Strukturen durch einfache Änderung der übertragenen Daten jederzeit und ohne großen Aufwand veränderbar sind.

Zur Erzielung einer maximalen Flexibilität sollte ein CAD-Arbeitsplatz mit der Projektionseinrichtung verbindbar sein. Die Daten zur Beschreibung der vorgegebenen flächigen Strukturen können an dem CAD-Arbeitsplatz, beispielsweise unter Verwendung eines 2D-Konstrukionsprogrammes, in einfacher Weise erzeugt werden und anschließend über eine Datenschnittstelle als Daten zur Beschreibung der zu projizierenden Struktur an die Projektionseinrichtung, beispielsweise an die Lasereinheit oder an einen Computerbildprojektor, übertragen werden.

Je nach Durchmesser der verwendeten Materialrollen kann es auf Grund der Wölbung der Umfangsfläche in Umfangsrichtung bei der Projektion der gewünschten Struktur zu Verzerrungen kommen. Zur Vermeidung dieser Verzerrungen können grundsätzlich bekannte Umrechnungsverfahren eingesetzt werden, so dass die Daten zur Beschreibung der vorgegebenen flächigen Struktur in Abhängigkeit des Durchmessers der Materialrolle in die Daten zur Beschreibung der projizierenden Struktur für die Projektionseinrichtung umgerechnet werden. Im Ergebnis kann durch eine derartige Umrechnung eine verzerrungsfreie Projektion der gewünschten Struktur erreicht werden.

Die einzige Zeichnung zeigt eine schematisch dargestellte Vorrichtung in Ansicht von vorne.

In der Zeichnung ist eine Vorrichtung 01 zur manuellen Vorbereitung einer bei einem fliegenden Rollenwechsel zu verwendenden Materialrolle 02, z. B. einer Papierrolle 02 dargestellt. Die Materialrolle 02 wird mittels nicht dargestellter Fördereinrichtungen zum Gestell, dass von den beiden Säulen 03; 04 gebildet wird, gefördert und hier in seiner Mittelachse an den Spanndomen 06; 07 in einer definierten Position aufgespannt. Nach dem Aufspannen der Materialrolle 02 wird vom Bedienpersonal die oberste Lage der Materialrolle 02 entfernt, um dadurch Beschädigungen zu beseitigen.

Als erster Arbeitsschritt der eigentlichen Rollenvorbereitung muss dann der Bahnanfang der Materialrolle 02 in V-Form zugeschnitten werden. Um die gewünschte V-Form in einfacher Weise herstellen zu können, ist an der Vorrichtung 01 eine kombinierte Inspektions- und Projektionseinrichtung 08 vorgesehen, die an einer Traverse 09 oberhalb der Materialrolle 02 gestellfest befestigt ist.

An der Unterseite der kombinierte Inspektions- und Projektionseinrichtung 08 ist eine Öffnung vorgesehen, aus der ein von einer im Inneren der kombinierte Inspektions- und Projektionseinrichtung 08 angeordneten Lasereinheit erzeugter Laserstrahl 12 austreten kann und auf die Umfangsfläche 13 der Materialrolle 02 projiziert wird. Durch Ansteuerung in der kombinierte Inspektions- und Projektionseinrichtung 08 vorgesehener Spiegel wird der Laserstrahl 12 dann mit einer Frequenz von 30 Hertz derart abgelenkt, dass der auf die Umfangsfläche 13 projizierte Lichtpunkt des Laserstrahls 12 die Umfangsfläche 13 entlang der gewünschten V-förmigen Struktur des herzustellenden Bahnanfangs überstreicht. Damit kann das Bedienpersonal die gewünschte Schnittlinie ohne weitere Hilfsmittel sofort auffinden und den Bahnanfang in geeigneter Weise mit der gewünschten Form zuschneiden.

Anschließend werden in gleicher Weise die Positionen bzw. die Strukturen der anzubringenden Etiketten 14, des Spitzenetiketts 16, der für einen Gurtantrieb freizuhaltenden Flächen 17 und der anzubringenden Klebemittel 18 auf die Umfangsfläche 13 projiziert und können damit vom Bedienpersonal in einfacher Weise lagerichtig angebracht bzw. freigehalten werden.

Ein Steuerungs-PC 11 ist als CAD-Arbeitsplatz 11 eingerichtet, auf dem die zu projizierenden Strukturen je nach Anwendung konstruiert werden können. Über die Datenleitung 19 werden dann die Daten zur Ansteuerung der kombinierte Inspektions- und Projektionseinrichtung 08 vom Steuerungs-PC 11 übertragen, um die Spiegel zur Ablenkung des Laserstrahls 12 anzusteuern.

Weiter ist in der kombinierten Inspektions- und Projektionseinrichtung 08 eine Digitalkamera vorgesehen, mit der digitalisierte Bildaufnahmen der Materialrolle 02 gemacht werden können. Die Bilddaten der Digitalkamera werden zum Steuerungs-PC 11 überspielt, wo mittels einer entsprechend geeigneten Software ein Mustervergleich zwischen den Bilddaten und den gespeicherten Solldaten für die Lage beispielsweise der anzubringenden Etiketten 14, des Spitzenetiketts 16, der für einen Gurtantrieb freizuhaltenden Flächen 17 und der anzubringenden Klebemittel 18 durchgeführt wird. Erst nach positivem Abschluss dieses Mustervergleichs wird die Materialrolle 02 freigegeben und zum Rollenwechsler weitergefördert.

Es werden also die Konturen und/oder Positionen relativ zur Umfangsfläche kontrolliert.

Die Inspektions- und Projektionseinrichtung 08 sind mit einem Abstand von 0,5 m bis 5 m, insbesondere in einem Abstand von 2 m, entfernt von der Umfangsfläche 13 der Materialrolle 02 angeordnet.

Die Inspektions- und Projektionseinrichtung 08 ist beispielsweise an einem Tiefdruck-Rollenträger angeordnet.

Die kombinierte Inspektions- und Projektionseinrichtung 08 beinhaltet eine Kamera.

### Bezugszeichenliste

- 01: Vorrichtung
- 02: Materialrolle, Papierrolle
- 03: Säule
- 04: Säule
- 05: -
- 06: Spanndorn
- 07: Spanndorn
- 08: Inspektions- und Projektionseinrichtung, kombiniert
- 09: Traverse
- 10: -
- 11: Steuerungs-PC, CAD-Arbeitsplatz
- 12: Laserstrahl
- 13: Umfangsfläche (02)
- 14: Etikett
- 15: -
- 16: Spitzenetikett
- 17: Fläche, frei, Gurtantrieb
- 18: Klebemittel
- 19: Datenleitung

## Patentansprüche

1. Vorrichtung (01) zur Vorbereitung einer bei einem fliegenden Rollenwechsel zu verwendenden Materialrolle (02), wobei die Materialrolle Etiketten (14) zur Fixierung des Bahnanfanges an der Materialrolle (02) und Klebemittel (18) zur Verbindung des Bahnanfanges mit einer ablaufenden Materialbahn aufweist, **dadurch gekennzeichnet, dass** eine die Konturen und/oder Positionen der Etiketten (14) und Klebemittel (18) auf der Umfangsfläche (13), d. h. relativ zur Umfangsfläche der Materialrolle (02) kontrollierende Inspektionseinrichtung (08) angeordnet ist.

2. Vorrichtung nach Anspruch 1, **dadurch gekennzeichnet, dass** in der Inspektionseinrichtung (08) ein Kamerasystem vorgesehen ist, mit dem die Umfangsfläche (13) der Materialrolle (02) zumindest teilweise aufgenommen werden kann.

3. Vorrichtung nach Anspruch 2, **dadurch gekennzeichnet, dass** die Bilddaten des Kamerasystems in einer elektronischen Datenverarbeitungsanlage durch Mustervergleich mit Solldaten, die die Sollposition der aufgenommenen flächige Strukturen beschreiben, verglichen werden können.

4. Vorrichtung nach einem der Ansprüche 1 bis 3, **gekennzeichnet durch**, dass eine zusätzliche Projektionseinrichtung (08) mittels der vorgegebene flächige Strukturen, beispielsweise Konturen und/oder Positionen, auf die Umfangsfläche (13) der Materialrolle (02) projizierbar sind.

5. Vorrichtung nach Anspruch 4, **dadurch gekennzeichnet, dass** mit der Inspektions- und Projektionseinrichtung (08) die Kontur des herzustellenden Zuschnitts am Bahnanfang der Materialrolle (02) und/oder die Position der Anzubringenden Etiketten (14), insbesondere Spitzenetiketten (16), zur Fixierung des Bahnanfangs an der Materialrolle (02) und/oder die Kontur der für einen Gurtantrieb freizuhaltenden Flächen (17) und/oder die Kontur der Anzubringenden Klebemittel (18) zur Verbindung des Bahnanfangs mit einer ablaufenden Materialbahn und/oder die Position der Anzubringenden Schaltetiketten auf die Umfangsfläche (13) der Materialrolle (02) projizierbar sind.

6. Vorrichtung nach Anspruch 4 oder 5, **dadurch gekennzeichnet, dass** die Inspektions- und Projektionseinrichtung (08) zumindest eine Lasereinheit aufweist, mit der ein Laserstrahl (12) auf die Umfangsfläche (13) der Materialrolle (02) projizierbar ist, wobei der Laserstrahl (12) derart ablenkbar ist, dass der Laserstrahl (12) die Umfangsfläche (13) der Materialrolle (02) entsprechend der zu projizierenden Struktur mit einer bestimmten Frequenz überstreicht.

7. Vorrichtung nach Anspruch 6, **dadurch gekennzeichnet, dass** der Laserstrahl (12) mit einer Frequenz von zumindest 30 Hertz die zu projizierenden Struktur auf der Umfangsfläche (13) der Materialrolle (02) überstreicht.

8. Vorrichtung nach Anspruch 6 oder 7, **dadurch gekennzeichnet, dass** der Laserstrahl (12) mittels schwingend gelagerter Spiegel ablenkbar ist.

9. Vorrichtung nach einem der Ansprüche 4 bis 8, **dadurch gekennzeichnet, dass** die Inspektions- und Projektionseinrichtung (08) in der Art eines Bildprojektors, beispielsweise in der Art eines Diaprojektors oder eines Computerbildprojektors, ausgebildet ist.

10. Vorrichtung nach einem der Ansprüche 4 bis 9, **dadurch gekennzeichnet, dass** mit der Inspektions- und Projektionseinrichtung (08) Strukturen mit einer Auflösung von zumindest 0,2 mm, insbesondere mit einer Auflösung von 0,12 mm auf die Umfangsfläche (13) der Materialrolle (02) projizierbar sind.

11. Vorrichtung nach einem der Ansprüche 4 bis 10, **dadurch gekennzeichnet, dass** die Daten zur Beschreibung der vorgegebenen flächigen Strukturen an einem CAD-Arbeitsplatz (11) erzeugbar und über eine Datenleitung (19) als Daten zur Beschreibung der zu projizierenden Struktur an die Inspektions- und Projektionseinrichtung (08) übertragbar sind.

12. Vorrichtung nach Anspruch 11, **dadurch gekennzeichnet, dass** zur Vermeidung von Verzerrungen die Daten zur Beschreibung der vorgegebenen flächigen Strukturen bei der Berechnung der Daten zur Beschreibung der zu projizierenden Struktur in Abhängigkeit des Durchmessers der Materialrolle (02) umgerechnet werden.

13. Vorrichtung nach einem der Ansprüche 1 bis 12, **dadurch gekennzeichnet, dass** die Projektionseinrichtung und/oder Inspektionseinrichtung (08) mit einem Abstand von 0,5 m bis 5 m, insbesondere in einem Abstand von ungefähr 2 m, entfernt von der Umfangsfläche (13) der Materialrolle (02) angeordnet ist.

14. Vorrichtung nach einem der Ansprüche 1 bis 13, **dadurch gekennzeichnet, dass** die Projektionseinrichtung und/oder Inspektionseinrichtung (08) an einem Tiefdruck-Rollenträger angeordnet ist.

15. Vorrichtung nach Anspruch 1, **dadurch gekennzeichnet, dass** die Inspektionseinrichtung (08) eine Digitalkamera aufweist.

16. Vorrichtung nach Anspruch 15, **dadurch gekennzeichnet, dass** die Digitalkamera eine CCD-Kamera ist.

17. Vorrichtung nach Anspruch 1, **dadurch gekennzeichnet, dass** die Inspektionseinrichtung (08) die Konturen und/oder Positionen relativ zur Umfangsrichtung (13) kontrollierend angeordnet ist.

18. Vorrichtung nach Anspruch 1, **dadurch gekennzeichnet, dass** die Materialrolle (02) während der Inspektion in einem Gestell (03; 04) angeordnet ist.

19. Vorrichtung nach Anspruch 1, **dadurch gekennzeichnet, dass** die Materialrolle (02) während der Inspektion außerhalb eines den fliegenden Rollenwechsel durchführenden Rollenträgers angeordnet ist.

20. Vorrichtung nach Anspruch 1, **dadurch gekennzeichnet, dass** die Inspektionseinrichtung (08) Bilddaten kontrollierend angeordnet ist.

## Claims

1. An apparatus (01) for preparing a roll of material (02) to be used in a flying roll change, wherein the roll of material has stickers (14) for fixing the start of the web on the roll of material (02) and adhesives (18) for joining the start of the web to a web of material running out, **characterized in that** an inspection device (08) is provided which monitors the contours and/or positions of the stickers (14) and adhesives (18) on the peripheral face (13), *i.e.* relative to the peripheral face of the roll of material (02).

2. An apparatus according to Claim 1, **characterized in that** a camera system, by which the peripheral face (13) of the roll of material (02) can be recorded at least in part, is provided in the inspection device (08).

3. An apparatus according to Claim 2, **characterized in that** the image data of the camera system can be compared in an electronic data-processing unit by comparison of the pattern with nominal data which describe the nominal position of the flat structures recorded.

4. An apparatus according to any one of Claims 1 to 3, **characterized by** an additional projection device (08), by means of which pre-set flat structures, for example contours and/or positions, are capable of being projected onto the peripheral face (13) of the roll of material (02).

5. An apparatus according to Claim 4, **characterized in that** the contour of the blank - to be produced - at the start of the web of the roll of material (02) and/or the position of the stickers (14) to be applied, in particular apex stickers (16), for fixing the start of the web on the roll of material (02) and/or the contour of the faces (17) to be kept free for a belt drive and/or the contour of the adhesives (18) to be applied for joining the start of the web to a web of material running out and/or the position of the switching stickers to be applied are capable of being projected onto the peripheral face (13) of the roll of material (02) by the inspection and projection device (08).

6. An apparatus according to Claim 4 or 5, **characterized in that** the inspection and projection device (08) comprises at least one laser unit by which a laser beam (12) is capable of being projected onto the peripheral face (13) of the roll of material (02), wherein the laser beam (12) is capable of being deflected in such a way that the laser beam (12) passes over the peripheral face (13) of the roll of material (02) at a specified frequency in accordance with the structure to be projected.

7. An apparatus according to Claim 6, **characterized in that** the laser beam (12) passes with a frequency of at least 30 Hz over the structure to be projected on the peripheral face (13) of the roll of material (02).

8. An apparatus according to Claim 6 or 7, **characterized in that** the laser beam (12) is capable of being deflected by means of mirrors mounted in an oscillating manner.

9. An apparatus according to any one of Claims 4 to 8, **characterized in that** the inspection and projection device (08) is constructed in the manner of an image projector, for example in the manner of a slide projector or a computer-generated image projector.

10. An apparatus according to any one of Claims 4 to 9, **characterized in that** structures with a resolution of at least 0.2 mm, in particular with a resolution of 0.12 mm, are capable of being projected onto the peripheral face (13) of the roll of material (02) by the inspection and projection device (08).

11. An apparatus according to any one of Claims 4 to 10, **characterized in that** the data for describing the pre-settable flat structures are capable of being generated at a CAD workstation (11) and are capable of being transferred, as data for describing the structure to be projected, to the inspection and projection device (08) by way of a data line (19).

12. An apparatus according to Claim 11, **characterized in that**, in order to prevent distortion, the data for describing the pre-settable flat structures are converted in a manner dependent upon the diameter of the roll of material (02) during the calculation of the data for describing the structure to be projected.

13. An apparatus according to any one of Claims 1 to 12, **characterized in that** the projection device and/or inspection device (08) is arranged at a distance of from 0.5 m to 5 m, in particular at a distance of approximately 2 m, from the peripheral face (13) of the roll of material (02).

14. An apparatus according to any one of Claims 1 to 13, **characterized in that** the projection device and/or inspection device (08) is arranged on a rotogravure roll carrier.

15. An apparatus according to Claim 1, **characterized in that** the inspection device (08) has a digital camera.

16. An apparatus according to Claim 15, **characterized in that** the digital camera is a CCD camera.

17. An apparatus according to Claim 1, **characterized in that** the inspection device (08) is arranged so as to monitor the contours and/or positions relative to the peripheral direction (13).

18. An apparatus according to Claim 1, **characterized in that** the roll of material (02) is arranged in a frame (03; 04) during the inspection.

19. An apparatus according to Claim 1, **characterized in that** the roll of material (02) is arranged outside a roll carrier, which performs the flying roll change, during the inspection.

20. An apparatus according to Claim 1, **characterized in that** the inspection device (08) is arranged so as to monitor image data.

## Revendications

1. Dispositif (01) pour la préparation d'un rouleau de matériau à utiliser (02) lors d'un changement de rouleau en mouvement, le rouleau de matériau présente des étiquettes (14) pour fixer le début de la bande sur le rouleau de matériau (02) et un adhésif (18) pour relier le début de la bande à une bande de matériau qui se déroule, **caractérisé en ce qu'**un dispositif de contrôle est aménagé pour contrôler les contours et/ou les positions des étiquettes (14) et de l'adhésif (18) sur la surface circonférentielle (13), c'est-à-dire, en fonction de la surface circonférentielle du rouleau de matériau (02).

2. Dispositif selon la revendication 1, **caractérisé en ce qu'**un système de caméra est prévu dans le dispositif de contrôle (08), avec lequel la surface circonférentielle (13) du rouleau de matériau (02) peut être au moins partiellement détectée.

3. Dispositif selon la revendication 2, **caractérisé en ce que** les données d'image du système de caméra peuvent être comparées dans un dispositif de traitement de données électronique au moyen d'une comparaison de formes à des données théoriques, qui décrivent la position théorique des structures planes détectées.

4. Dispositif selon l'une des revendications 1 à 3, **caractérisé en ce qu'**un dispositif de projection supplémentaire (08) au moyen des structures planes détectées, par exemple des contours et/ou des positions, peuvent être projetés sur la surface circonférentielle (13) du rouleau de matériau (02).

5. Dispositif selon la revendication 4, **caractérisé en ce qu'**avec le dispositif de contrôle et de projection (08) le contour de la partie découpée qui doit être fabriquée sur le début de la bande du rouleau de matériau (02) et/ou la position des étiquettes (14) devant être apposées, en particulier des étiquettes à pointe (16) afin de fixer le début de la bande sur le rouleau de matériau (02) et/ou le contour des surfaces (17) réservées à un entraînement par courroie et/ou le contour de l'adhésif (18) à appliquer pour fixer le début de la bande avec une bande de matériau qui se déroule et/ou la position des étiquettes de connexion devant être apposées sur la surface circonférentielle (13) du rouleau de matériau (02) peuvent être projetés.

6. Dispositif selon la revendication 4 ou 5, **caractérisé en ce que** le dispositif de contrôle et de projection (08) présente au moins une unité laser, avec laquelle un rayon laser (12) peut être projeté sur la surface circonférentielle (13) du rouleau de matériau (02), le rayon laser (12) pouvant être défléchi de manière telle que le rayon laser (12) balaie la surface circonférentielle (13) du rouleau de matériau (02) correspondant à la structure devant être projetée avec une fréquence prédéterminée.

7. Dispositif selon la revendication 6, **caractérisé en ce que** le rayon laser (12) balaie avec une fréquence d'au moins 30 hertz la structure devant être projetée sur la surface circonférentielle (13) du rouleau de matériau (02).

8. Dispositif selon la revendication 6 à 7, **caractérisé en ce que** le rayon laser (12) peut être défléchi au moyen de miroirs disposés de manière à pouvoir osciller.

9. Dispositif selon l'une des revendications 4 à 8, **caractérisé en ce que** le dispositif de contrôle et de projection (08) est formé à la façon d'un projecteur d'image, par exemple à la façon d'un projecteur de diapositives ou d'un projecteur d'image sur ordinateur.

10. Dispositif selon l'une des revendications 4 à 9, **caractérisé en ce qu'**avec le dispositif de projection et de contrôle (08) des structures peuvent être projetées avec une résolution d'au moins 0,2 mm, de préférence avec une résolution de 0,12 mm sur la surface circonférentielle (13) du rouleau de matériau (02).

11. Dispositif selon l'une des revendications 4 à 10, **caractérisé en ce que** les données peuvent être générées pour la description des structures planes prédéfinies sur un poste de travail DAO (11) et peuvent être transmises par une ligne de transmission de données (19) en tant que données pour la description de la structure devant être projetée sur le dispositif de contrôle et de projection (08).

12. Dispositif selon la revendication 11, **caractérisé en ce que** pour éviter des déformations les données pour la description des structures planes prédéfinies sont converties lors du calcul des données pour la description de la structure devant être projetée en fonction du diamètre du rouleau de matériau (02).

13. Dispositif selon l'une des revendications 1 à 12, **caractérisé en ce qu'**avec le dispositif de projection et/ou le dispositif de contrôle (08) est disposé à une distance de 0,5 m à 5 m, de préférence à une distance d'environ 2 m, de la surface circonférentielle (13) du rouleau de matériau (02).

14. Dispositif selon l'une des revendications 1 à 13, **caractérisé en ce que** le dispositif de projection et/ou le dispositif de contrôle (08) est disposé sur un porte-bobines d'héliogravure.

15. Dispositif selon la revendication 1, **caractérisé en ce que** le dispositif de contrôle (08) présente une caméra numérique.

16. Dispositif selon la revendication 15, **caractérisé en ce que** la caméra numérique est une caméra CCD.

17. Dispositif selon la revendication 1, **caractérisé en ce que** le dispositif de contrôle (08) est disposé de manière à contrôler les contours et/ou les positions en fonction de la direction circonférentielle (13).

18. Dispositif selon la revendication 1, **caractérisé en ce que** le rouleau de matériau (02) est disposé pendant l'inspection sur un châssis (03, 04).

19. Dispositif selon la revendication 1, **caractérisé en ce que** le rouleau de matériau (02) est disposé pendant l'inspection en dehors d'un porte-bobines effectuant le changement de rouleau en mouvement.

20. Procédé selon la revendication 1, **caractérisé en ce que** le dispositif de contrôle (08) est disposé pour contrôler des données d'image.
